# EUROPÄISCHE PATENTSCHRIFT

(11) **EP 0 828 270 B1**
(45) Veröffentlichungstag und Bekanntmachung des Hinweises auf die Patenterteilung: **07.05.2003**
(21) Anmeldenummer: 97114851.5
(22) Anmeldetag: 27.08.1997
(51) Int. Cl.: H01H 9/28, H01H 71/10

(54) **Elektrisches Schaltgerät**
Electrical switch gear
Appareil de commutation électrique

(30) Priorität: 09.09.1996 DE 29615689 U
(43) Veröffentlichungstag der Anmeldung: 11.03.1998
(73) Patentinhaber: SIEMENS AKTIENGESELLSCHAFT, 80333 München (DE)
(72) Erfinder: Schaar, Norbert, Dipl.-Ing. (FH), 92224 Amberg (DE)

(56) Entgegenhaltungen:
- DE-A- 2 950 438
- DE-U- 9 102 942
- US-A- 4 387 718

## Beschreibung

Die Erfindung betrifft ein elektrisches Gerät mit mindestens einem Steuer- und/oder Bedienelement, durch dessen Verstellung mindestens eine elektrische Größe und/oder mindestens ein Auslösemodus beeinflußbar ist, wobei das Steuer- und/oder Bedienelement nach einem betriebsbedingt erforderlichen Verstellvorgang durch ein Sperrglied gegen eine weitere unbefugte und/oder unbeabsichtigte Verstellung geschützt ist. Ein solches Gerät ist z.B. aus DE-11-9102942 bekannt.

Bei auf dem Markt befindlichen Geräten, z.B. thermischen Überlastrelais, sind Abdeckungen der Steuer- und/oder Bedienelemente bekannt, die als Zubehörkomponente erhältlich, oder als am Gehäuse befestigte Klappfenster ausgeführt sind.

Nachteilig bei diesen Abdeckungen ist, daß sie, als Zubehörkomponente ausgeführt, (z.B. während IBS-Arbeiten) verlorengehen können bzw. Klappfenster im geöffneten Zustand bei benachbarten anderen elektrischen Betriebsmitteln zu unerwünschten Abdeckungen führen.

Der Erfindung liegt die Aufgabe zugrunde, ohne spezielle Zubehörkomponenten oder unerwünschtes Abdecken anderer elektrischer Betriebsmittel eine Vorrichtung zu schaffen,die bei gleichem Bauvolumen des Überlastrelais eine unbefugte und/oder unbeabsichtigte Verstellung der Steuer- und/oder Bedienelemente verhindert.

Die Lösung der gestellten Aufgabe gelingt nach der Erfindung dadurch, daß das Sperrglied als ein zwischen zwei Endstellungen verschiebbares Element ausgebildet ist, welches in seiner einen Endstellung das Steuer- und/oder Bedienelement für eine Verstellung freigibt und in seiner anderen Endstellung deren Verstellung verhindert, wobei das verschiebbare Element als Schiebefenster ausgeführt ist und das Sperrglied in seiner anderen Endstellung absperrbar und/oder plombierbar ist, derart, dass ein Handaustaster auch in der geöffneten Endstellung des Schiebefensters nicht abgedeckt oder blockiert ist.

Während in der einen Endstellung die Steuer- und/oder Bedienelemente verstellt werden können, werden in der anderen Endstellung, die absperrbar oder plombierbar ist, die Steuerund/oder Bedienelemente abgedeckt oder blockiert.

Die Erfindung soll an einem Ausführungsbeispiel näher erläutert werden. Die dazugehörige Zeichnung eines thermischen Überlastrelais zeigt:
- FIG 1: Gerätefront des Relais
- FIG 2: Querschnitt des Relais
- FIG 3: Perspektivische Darstellung des Relais bei geöffnetem Schiebefenster
- FIG 4: Perspektivische Darstellung des Relais bei geschlossenem Schiebefenster mit einer Plombierung
- FIG 5: Prinzipdarstellung der Blockierung

Das thermische Überlastrelais Fig. 1-4 ist unterteilt in eine Heizkammer 1, in der pro Phase ein Bimetallauslöser 2 eingesetzt ist und einen Teil, in der sich eine Auslösemechanik 3 befindet.

Ein Erfassungsglied 4 in der Heizkammer 1 nimmt die Verstellung der Bimetallauslöser 2 auf und regt damit die Auslösemechanik 3 an, die dann im Bedarfsfall, d.h. je nach Einstellungen der Steuer- und Bedienelemente, Schalthandlungen von Hilfsschaltern 5 ausführt, die Steuerstromkreise schalten.

FIG 1 zeigt die Steuer- und Bedienelemente an der Gerätefront: "Hand-Aus" 6, Auslösemodus 7, Auslösestrom 8, Test- und Schaltstellungsanzeige 9. Außerdem sind Hilfsschalterklemmen 10 und Anschlußklemmen 11 zu sehen.

Um speziell die Bedienelemente für Auslösemodus 7 und Auslösestrom 8 vor unbefugtem und/oder unbeabsichtigter Verstellung zu schützen, wird ein Schiebefenster 12 wie in Endstellung 13 geschlossen. Dabei wird der Drehknopf zur Einstellung des Auslösestroms 8 und die Test- und Schaltstellungsanzeige 9 abgedeckt. Der Drehknopf für die Einstellung des Auslösemodus 7 wird gemäß FIG 5 durch aneinanderliegende Flächen von Schiebefenster 12 und einem Nockenaufsatz 14 mit ebener Fläche auf einer Welle 20 des Drehknopfes blockiert. Diese Art der Blockierung wäre auch durch eine entsprechende Aussparung an der Welle möglich; das Aufbrechen dieser Blockierung ist aber bereits durch ein relativ kleines Drehmoment möglich.

In der geschlossenen Stellung 13 des Schiebefensters 12 gemäß FIG 4 kann aufgrund einer festen Öse 15 an der Gehäusefront und einer durch das Schiebefenster 12 mitgeführten Öse 16, deren Öffnung dann in Deckung aufeinanderliegen, eine Plombierung 17 oder Absperrung durchgeführt werden.

Der "Hand-Aus"-Taster 6 ist auch in der geöffneten Endstellung 19 des Schiebefensters 12 gemäß FIG 3 nicht abgedeckt oder blockiert, so daß jederzeit, was für Not-Aus-Fälle wichtig ist, der Hauptstromkreis unterbrochen werden kann.

## Patentansprüche

1. Elektrisches Gerät mit mindestens einem Steuer- und/oder Bedienelement (6,7,8), durch dessen Verstellung mindestens eine elektrische Größe und/oder mindestens ein Auslösemodus beeinflußbar ist, wobei das Steuer- und/oder Bedienelement (6,7,8) nach einem betriebsbedingt erforderlichen Verstellvorgang durch ein Sperrglied (12) gegen eine weitere unbefugte und/oder unbeabsichtigte Verstellung geschützt ist, **dadurch gekennzeichnet, dass** das Sperrglied (12) als ein zwischen zwei Endstellungen verschiebbares Element ausgebildet ist, welches in seiner einen Endstellung (19) das Steuer- und/oder Bedienelement für eine Verstellung freigibt und in seiner anderen Endstellung (13) dessen Verstellung verhindert, wobei das verschiebbare Element als Schiebefenster (12) ausgeführt ist und das Sperrglied (12) in seiner anderen Endstellung (13) absperrbar und/oder plombier-bar ist, derart, dass ein Handaustaster (6) auch in der geöffneten Endstellung (19) des Schiebefensters (12) nicht abgedeckt oder blockiert ist.

2. Elektrisches Gerät nach Anspruch 1, **dadurch gekennzeichnet, daß** kontinuierlich verstellbare Steuer- und/oder Bedienelemente (8) in der Sperrstellung (13) abdeckbar und stufenweise verstellbare Steuer- und/oder Bedienelemente (7) blockierbar sind.

## Claims

1. Electrical device with at least one control and/or operating element (6, 7, 8), which can be adjusted to affect at least one electrical quantity and/or at least one release mode, the control and/or operating element (6, 7, 8) being protected following an operationally required adjustment procedure by a blocking element (12) against a further unauthorised and/or unintentional adjustment, **characterised in that** the blocking element (12) is designed as an element which can be moved between two end positions, which in one of its end positions (19) releases the control and/or operating element for an adjustment and in its other end position (13) prevents the latter from being adjusted, the movable element being designed as a sliding window (12) and it being possible to lock and/or seal the blocking element (12) in its other end position (13) such that a manual off button (6) cannot be covered or blocked even in the open end position (19) of the slide window (12).

2. Electrical device according to Claim 1, **characterised in that** continuously adjustable control and/or operating elements (8) can be covered in the blocked position (13) and control and/or operating elements (7) adjustable in steps can be blocked.

## Revendications

1. Appareil électrique comportant au moins un élément de commande et/ou de contrôle (6, 7, 8) par le réglage duquel au moins une grandeur électrique et/ou au moins un mode de déclenchement peuvent être influencés, l'élément de commande et/ou de contrôle (6, 7, 8) étant protégé après une opération de réglage nécessaire au fonctionnement par un élément de blocage (12) contre un nouveau réglage non autorisé et/ou involontaire, **caractérisé par le fait que** l'élément de blocage (12) est conçu comme un élément qui est mobile entre deux positions finales et qui, dans une position finale (19), libère l'élément de commande et/ou de contrôle pour un réglage et, dans l'autre position finale (13), empêche le réglage de celui-ci, l'élément mobile étant réalisé comme une fenêtre coulissante (12) et l'élément de blocage (12) pouvant être bloqué et/ou plombé dans l'autre position finale (13) de telle sorte qu'un interrupteur d'arrêt manuel (6) ne peut pas être recouvert ou bloqué même dans la position finale ouverte (19) de la fenêtre coulissante (12).

2. Appareil électrique selon la revendication 1, **caractérisé par le fait que** des éléments de commande et/ou de contrôle (8) réglables de façon continue peuvent être recouverts dans la position de blocage (13) et des éléments de commande et/ou de contrôle (7) réglables de façon discontinue peuvent être bloqués.
